# EUROPÄISCHE PATENTSCHRIFT

(11) **EP 2 013 535 B1**
(45) Veröffentlichungstag und Bekanntmachung des Hinweises auf die Patenterteilung: **02.06.2010**
(21) Anmeldenummer: 07723957.2
(22) Anmeldetag: 04.04.2007
(51) Int. Cl.: F21S 8/10

(54) **KRAFTFAHRZEUGSCHEINWERFER**
MOTOR VEHICLE HEADLAMP
PHARE DE VÉHICULE AUTOMOBILE

(30) Priorität: 28.04.2006 DE 102006019735
(43) Veröffentlichungstag der Anmeldung: 14.01.2009
(73) Patentinhaber: Bayerische Motoren Werke Aktiengesellschaft, 80809 München (DE)
(72) Erfinder: ERDL, Helmut, 83569 Vogtareuth (DE); KOLB, Norbert, 84184 Tiefenbach (DE); KUHL, Patrick, 81371 München (DE); RIPPERGER, Joachim, 85774 Unterföhring (DE); AULBACH, Johannes, 85293 Reichertshausen Grafing (DE); ENDERS, Martin, 82041 Deisenhofen (DE)
(74) Vertreter: Mayer-Martin, Christian
(86) Internationale Anmeldenummer: PCT/EP2007/003016
(87) Internationale Veröffentlichungsnummer: WO 2007/124836

(56) Entgegenhaltungen:
- EP-A- 1 191 279
- EP-A2- 1 160 506
- US-A1- 2003 223 246

## Beschreibung

Die Erfindung betrifft einen Kraftfahrzeugscheinwerfer mit einer Basis-Lichtquelle.

Die rasante technologische Entwicklung auf dem Gebiet der Kraftfahrzeugbeleuchtungstechnik führt zur Integration einer zunehmenden Anzahl von Funktionalitäten in einen Kraftfahrzeugscheinwerfer.

So sind bereits Bi-Xenon- und Bi-Halogenscheinwerfer bekannt, die eine Metallblende im Strahlengang der Basis-Lichtquelle, hier der Xenon- oder Halogenlampe, insbesondere des Projektionsmoduls des Scheinwerfers, nutzen, um den dunklen Bereich der Abblendlichtverteilung oberhalb der Hell-Dunkel-Grenze zu erzeugen. Die maximalen Beleuchtungsstärken in diesem Bereich sind vom Gesetzgeber festgelegt. Die Metallblende ist beweglich und kann aus dem Strahlengang der Basis-Lichtquelle geführt werden, um mit dem gleichen Scheinwerfer auch eine Fernlichtverteilung zu generieren.

Da durch die herkömmliche Metallblende im Strahlengang des Projektionsmoduls keine Strahlung in den dunklen Bereich der Abblendlichtverteilung gelangt, muss die Linse des Projektionsmoduls so ausgelegt werden, dass sie das (sichtbare) Streulicht für den Bereich oberhalb der Hell-Dunkel-Grenze erzeugt, um auch im Dunkelbereich beispielsweise Schilder zu erkennen. Dadurch verringern sich die Lichtstärken im Bereich der optischen Scheinwerferachse, und die Reichweite des Scheinwerfers wird reduziert. Die kalte, tageslichtähnliche Farbe des Streulichts von Xenonscheinwerfern kann zu psychologischer Blendung bei anderen Verkehrsteilnehmern führen.

Für den Einsatz kamerabasierter Fahrerassistenzsysteme bei Dunkelheit, insbesondere für ein aktives Nachtsichtsystem, ist bisher eine separate Infrarotstrahlungsquelle erforderlich. Eine derartige separate Infrarotstrahlungsquelle erfordert aber zusätzlichen Bauraum, verbraucht zusätzliche Energie und erzeugt zusätzliche Herstellkosten.

Dokument EP 1 160 506 zeigt einen Kraftfahrzeugscheinwerfer mit eine für Infrarot-Strahlung durchlässige Filtereinrichtung die zwei Betriebspositionen aufweist, im Strahlengang der Lichtquelle und außerhalb des Strahlengangs der Lichtquelle.

Dokument US2003/0223246 offenbart einen Kraftfahrzeugscheinwerfer der neben der Basis-Lichtquelle zusätzlich mit einer Infrarot-Lichtquelle ausgestattet ist.

Der Erfindung liegt die Aufgabe zu Grunde, einen Kraftfahrzeugscheinwerfer anzugeben, der effizient einsetzbar ist.

Diese Aufgabe wird durch die Merkmale des unabhängigen Anspruchs gelöst. Vorteilhafte Weiterbildungen der Erfindung sind den abhängigen Ansprüchen zu entnehmen.

Die Erfindung basiert demnach auf dem Gedanken, einen in zumindest zwei Betriebsarten betreibbaren Kraftfahrzeugscheinwerfer mit einer Basis-Lichtquelle und einer für Infrarot-Strahlung im Wesentlichen durchlässigen Filtereinrichtung auszustatten. Es wird dann, beispielsweise die für den Betrieb eines aktiven Nachtsichtsystems erforderliche, Infrarot-Strahlung zumindest teilweise durch die Basis-Lichtquelle, welche neben dem sichtbaren Anteil auch einen Infrarot Anteil abstrahlt, erzeugt. Die Filtereinrichtung ist derart ausgeführt und positioniert, dass in einer ersten Betriebsart, beispielsweise einer Abblendlicht-Betriebsart, die Strahlen der Basis-Lichtquelle zum Teil ungefiltert (zumindest hinsichtlich der genannten Filtereinrichtung) und zum Teil nach einer Filterung mit der für Infrarot-Strahlung im Wesentlichen durchlässigen Filtereinrichtung durch den Kraftfahrzeugscheinwerfer abgestrahlt werden. In einer zweiten Betriebsart, beispielsweise einer Fernlicht-Betriebsart, ist die Filtereinrichtung derart positioniert, dass die Strahlen der Basis-Lichtquelle ungefiltert (zumindest hinsichtlich der genannten Filtereinrichtung) durch den Kraftfahrzeugscheinwerfer abgestrahlt werden.

Dadurch ist es möglich, die von einer Basis-Lichtquelle erzeugten Strahlen, insbesondere auch im infraroten Spektralbereich, effizient, insbesondere entsprechend den aktuellen Anforderungen und abhängig von der Betriebsart des Kraftfahrzeugscheinwerfers zu nutzen.

Insbesondere in der ersten Betriebsart wird zudem eine Infrarot-Strahlungseinrichtung, die in dem Kraftfahrzeugscheinwerfer integriert sein kann, aktiviert, um genügend Infrarot-Strahlung für den Betrieb eines Nachtsichtsystems durch den Kraftfahrzeugscheinwerfer abzustrahlen. Dadurch wird erreicht, dass durch die Infrarot-Strahlungseinrichtung und die Basis-Lichtquelle in der ersten Betriebsart genügend Infrarot-Strahlung abgestrahlt wird, um ein aktives Nachtsichtsystem mit befriedigender Reichweite zu betreiben. Gegenüber bekannten - für den Einsatz aktiver Nachtsichtsysteme geeigneten - Kraftfahrzeugscheinwerfern kann die Infrarot-Strahlungseinrichtung mit geringerer Leistung betrieben werden, wodurch auch Kostenvorteile entstehen, und Bauraum im Scheinwerfergehäuse gespart werden kann. Die Infrarot-Strahlungseinrichtung umfasst beispielsweise eine Infrarot-Quelle und/oder einen Infrarot-Reflektor. Eine Aktivierung der Infrarot-Strahlungseinrichtung umfasst entsprechend beispielsweise eine Aktivierung der Infrarot-Quelle und/oder eine Bestrahlung des Infrarot-Reflektors mit einer Infrarot-Quelle.

Vorzugsweise ist die Filtereinrichtung derart ausgeführt, dass sie im infraroten Spektralbereich für mehr als 40%, 50%. 60%, 70%, 80%, 90% oder 95% des Strahlungsflusses durchlässig ist.

Die Infrarot-Strahlungseinrichtung ist vorzugsweise in der zweiten Betriebsart, beispielsweise in einer Fernlicht-Betriebsart, deaktiviert, da in dieser Betriebsart das durch die Basis-Lichtquelle erzeugte und von dem Kraftfahrzeugscheinwerfer abgestrahlte sichtbare Licht ausreicht, um ein aktives Nachtsichtsystem zu betreiben. Dadurch kann der Kraftfahrzeugscheinwerfer energieeffizient betrieben werden.

Vorzugsweise ist die Infrarot-Strahlungseinrichtung insbesondere in der ersten Betriebsart derart positioniert, dass von der Infrarot-Strahlungseinrichtung abgestrahlte Strahlen in der ersten Betriebsart im Strahlengang des von der Basis-Lichtquelle abgestrahlten Lichtes liegen.

Besonders bevorzugt ist die Infrarot-Strahlungseinrichtung derart mit der für Infrarot-Strahlung durchlässigen Filtereinrichtung verbunden, und/oder die für Infrarot-Strahlung im Wesentlichen durchlässige Filtereinrichtung derart positionierbar, dass von der Infrarot-Strahlungseinrichtung abgestrahlte Strahlen in der ersten Betriebsart im Strahlengang des von der Basis-Lichtquelle abgestrahlten Lichtes liegen. Insbesondere trägt die für Infrarot-Strahlung durchlässige Filtereinrichtung die Infrarot-Strahlungseinrichtung.

Vorzugsweise ist die für Infrarot-Strahlung im Wesentlichen durchlässige Filtereinrichtung für sichtbares Licht undurchlässig. Insbesondere ist die Filtereinrichtung derart ausgeführt, dass sie im sichtbaren Spektralbereich für weniger als 5%, 10%, 15%, 20%, 30%, 40%, 50% oder 60 % des Strahlungsflusses durchlässig ist.

Mit dieser Durchlässigkeit kann in der ersten Betriebsart das erforderliche eingangs "Streulicht" genannte Licht im dunklen Bereich der Abblendlichtverteilung oberhalb der Hell-Dunkel-Grenze erzeugt werden. Dadurch muss das Streulicht für den dunklen Bereich oberhalb der Hell-Dunkel-Grenze beispielsweise nicht mehr mit der Linse eines Projektionsmoduls erzeugt werden. Die Linse kann daher hinsichtlich anderer Parameter optimiert werden, wie beispielsweise hinsichtlich der Reichweite des Kraftfahrzeugscheinwerfers. Zudem kann dadurch ein unerwünschtes rötliches Glimmen der nahen infraroten Strahlung überdeckt werden, das für das menschliche Auge ansonsten im Bereich der Filtereinrichtung sichtbar wird.

Die Filtereinrichtung ist vorteilhafterweise derart ausgeführt, dass dieser geringe Anteil im sichtbaren Spektralbereich, für den die Filtereinrichtung durchlässig ist, einen oder mehrere vorgegebene Wellenlängenbereiche umfasst, wodurch die Lichtfarbe des sichtbaren Lichts, für das die Filtereinrichtung durchlässig ist, frei gestaltet werden kann. Dadurch kann dem Streulicht innerhalb der gesetzlichen Schranken eine beliebige Farbe gegeben werden. Vorzugsweise wird dem Streulicht durch die Filtereinrichtung eine warme Farbe, insbesondere mit einer Farbtemperatur im Bereich von 2500 bis 3500 Kelvin, gegeben, welche die Gefahr einer so genannten psychologischen Blendung anderer Verkehrsteilnehmer reduziert.

Besonders bevorzugt ist vorgesehen, dass die für Infrarot-Strahlung im Wesentlichen durchlässige Filtereinrichtung in der ersten Betriebsart als Blende, insbesondere für sichtbares Licht, wirkt. Beispielsweise ist die für Infrarot-Strahlung im Wesentlichen durchlässige Filtereinrichtung flächig ausgeführt und wird in der ersten Betriebsart teilweise derart im Strahlengang der Basis-Lichtquelle positioniert, dass die Flächennormale der Filtereinrichtung im Wesentlichen der Strahlrichtung des Kraftfahrzeugscheinwerfers entspricht. Das von der Basis-Lichtquelle abgestrahlte sichtbare Licht trifft teilweise - unmittelbar oder mittelbar (beispielsweise nach einer Reflexion) - auf die als Blende für sichtbares Licht wirkende Filtereinrichtung. Von dem auf die Filtereinrichtung treffenden Strahlungsfluss passieren im sichtbaren Spektralbereich nur weniger als 5%, 10%, 15%, 20%, 30%, 40%, 50% oder 60 % die Filtereinrichtung. Das restliche sichtbare Licht, das auf die Filtereinrichtung trifft, wird durch die Filtereinrichtung im Wesentlichen reflektiert oder absorbiert. Da die Filtereinrichtung den Strahlengang der Basis-Lichtquelle in der ersten Betriebsart nur teilweise versperrt oder nur teilweise abdeckt (beispielsweise zu einem Anteil zwischen 40% und 60% oder 30% und 70% oder 20% und 80%), kann durch das neben der Filtereinrichtung austretende sichtbare Licht der Basis-Lichtquelle in der ersten Betriebsart beispielsweise ein Abblendlicht realisiert werden, dessen Hell-Dunkel-Grenze durch die Kante der Blende und/oder Filtereinrichtung definiert sein kann. In der zweiten Betriebsart ist die als Blende für sichtbares Licht wirkende Filtereinrichtung nicht oder allenfalls unwesentlich im Strahlengang der Basis-Lichtquelle positioniert.

Dadurch erzeugt der Kraftfahrzeugscheinwerfer basierend auf der Basis-Lichtquelle in beiden Betriebsarten beispielsweise eine Fernlichtverteilung im infraroten Spektralbereich und je nach Betriebsart oder Blendenstellung und/oder Filtereinrichtungsposition eine Abblend- oder Fernlichtverteilung oder auch weitere Lichtverteilungen im sichtbaren Spektralbereich. Beispielsweise wird im sichtbaren Spektralbereich in der ersten Betriebsart eine Abblendlichtverteilung und in der zweiten Betriebsart eine Fernlichtverteilung erzeugt, wobei trotzdem in der ersten Betriebsart die durch die Basis-Lichtquelle im infraroten Bereich abgegebene Strahlung zumindest annähernd vollständig für den Betrieb eines aktiven Nachtsichtsystems eingesetzt werden kann.

Vorteilhafterweise umfasst die für Infrarot-Strahlung durchlässige Filtereinrichtung ein Interferenzfilter. Das Interferenzfilter lässt nur Strahlung innerhalb eines oder mehrerer vorgegebener Frequenzbänder passieren. Strahlung anderer Wellenlängen wird dagegen besonders gut reflektiert.

Vorzugsweise ist die Infrarot-Strahlungseinrichtung halbleiterbasiert, beispielsweise basierend auf einer Infrarot-Diode oder einem Infrarot-Laser, ausgeführt. Alternativ oder ergänzend dazu ist die Basis-Lichtquelle als Halogenlampe, als Gasentladungslampe, insbesondere Xenonlampe, oder halbleiterbasiert ausgeführt, und vorzugsweise derart hergerichtet, dass sie elektromagnetische Strahlung bevorzugt oder überwiegend im sichtbaren Spektralbereich abstrahlt.

Durch die Erfindung und/oder ihre Weiterbildungen wird ein Kraftfahrzeugscheinwerfer geschaffen, der in verschiedenen Betriebsarten energieeffizient einsetzbar ist, und zudem ökonomisch herstellbar oder in ein Fahrzeug integrierbar ist.

Im Folgenden wird die Erfindung anhand von Beispielen unter Bezugnahme auf die folgende Figur näher erläutert:
- Figur 1: zeigt eine schematische Schnittdarstellung eines Kraftfahrzeugscheinwerfers.

In Figur 1 ist ein Kraftfahrzeugscheinwerfer 1 dargestellt, der als Basis-Lichtquelle 2 eine Gasentladungslampe, insbesondere eine Xenon-Lampe, aufweist. Eine Infrarot-Strahlungseinrichtung 3, welche mehrere Infrarot-Leuchtdioden umfassen kann, wird von einer Blende 5 getragen, welche je nach Betriebsart des Kraftfahrzeugscheinwerfers 1 in verschiedenen Stellungen positionierbar ist. Diese Positionierbarkeit wird durch den Doppelpfeil veranschaulicht.

Die Basis-Lichtquelle 2, die Blende 5 und damit auch die Infrarot-Strahlungseinrichtung 3 werden durch eine Trägereinrichtung 4 getragen, welche im Beispiel auch das Gehäuse, den Reflektor und die Abdeckscheibe des Kraftfahrzeugscheinwerfers trägt oder umfasst. Zudem können weitere Komponenten, wie beispielsweise eine nicht dargestellte Linse und nicht dargestellte Filtermittel vorgesehen sein.

Die Blende 5 ist in diesem Fall ganz oder teilweise als Filtereinrichtung ausgeführt, die für Strahlung im infraroten Spektralbereich im Wesentlichen durchlässig ist, und die für Strahlung im sichtbaren Spektralbereich im Wesentlichen nicht durchlässig ist.

In der gezeigten ersten Betriebsart (eine Leuchtfunktion mit einer Hell-Dunkel-Grenze, beispielsweise Abblendlicht, Autobahnlicht oder Nebellicht) ist die Blende 5 samt Infrarot-Strahlungseinrichtung 3 vor der Basis-Lichtquelle 2 positioniert, so dass nur ein Teil des von der Basis-Lichtquelle 2 abgestrahlten sichtbaren Lichtes durch den Kraftfahrzeugscheinwerfer 1 abgestrahlt wird, aber zumindest annähernd der gesamte Anteil der von der Basis-Lichtquelle 2 abgestrahlten infraroten Strahlung durch den Kraftfahrzeugscheinwerfer 1 abgestrahlt wird. Die gestrichelt dargestellten Strahlen 7,6 umfassen dabei sichtbare und infrarote Spektralanteile. Die gepunktet dargestellten Strahlen 8 umfassen dagegen im Wesentlichen nur infrarote Spektralanteile, da die sichtbaren Spektralanteile durch die Blende 5 reflektiert oder absorbiert werden. Daraus resultieren hinsichtlich der sichtbaren Spektralanteile oben ein dunkler Bereich, unten ein heller Bereich und eine durch die Blende oder die Filtereinrichtung definierte Hell-Dunkel-Grenze.

In der ersten Betriebsart ist zudem die Infrarot-Strahlungseinrichtung 3 aktiviert, um durch den Kraftfahrzeugscheinwerfer 1 insgesamt genügend Infrarot-Strahlung für die Verwendung eines aktiven Nachtsichtsystems abzustrahlen. Dabei verläuft die Infrarot-Strahlung der Infrarot-Strahlungseinrichtung 3 im Strahlengang, insbesondere im Infrarot-Strahlengang, der Basis-Lichtquelle 2. Die Lichtverteilung der Infrarot-Strahlung entspricht auch in der ersten Betriebsart im Wesentlichen der Lichtverteilung des sichtbaren Lichts in der zweiten Betriebsart (Femlichtverteilung).

In einer - nicht dargestellten - zweiten Betriebsart (Fernlicht oder Zusatzfemlicht) ist die Blende 5 samt Infrarot-Strahlungseinrichtung 3 nicht vor der Basis-Lichtquelle 2 positioniert sondern eingezogen oder aus dem Strahlengang der Basis-Lichtquelle 2 geschwenkt. In dieser Betriebsart wird die Infrarot-Strahlungseinrichtung 3 deaktiviert, da der von der Basis-Lichtquelle abgestrahlte sichtbare Spektralanteil nahezu komplett durch den Kraftfahrzeugscheinwerfer 1 abgestrahlt wird, und dadurch beispielsweise schon der sichtbare Spektralanteil ausreicht, um ein aktives Nachtsichtsystem zu betreiben, so dass für die Verwendung eines aktiven Nachtsichtsystems keine weitere Infrarot-Strahlung erzeugt werden muss.

Zum Schalten des Kraftfahrzeugscheinwerfers 1 in verschiedene Betriebsarten, zur entsprechenden Positionierung der Blende 5 und zur entsprechenden Aktivierung bzw. Deaktivierung der Infrarot-Strahlungseinrichtung 3 sind geeignete Positioniermechanismen, Schwenkmechanismen und/oder Steuer- oder Schaltmittel vorgesehen, welche einem Fachmann an sich hinreichend bekannt sind, und auf welche daher an dieser Stelle nicht näher eingegangen wird.

Gemäß einer bevorzugten Ausführungsvariante umfasst die Filtereinrichtung ein Interferenzfilter, das beispielsweise aus mehreren dünnen Schichten besteht, zwischen denen es zur Reflexion des einfallenden Lichtes kommt. Durch Überlagerung der reflektierten Wellen kommt es zu Interferenzerscheinungen. Bei geeignet gewählter Schichtdicke wird dann Licht bestimmter Wellenlängen (meist ein bestimmtes Frequenzband) durch diese Interferenz ausgelöscht, also nicht durch das Interferenzfilter durchgelassen, während Licht anderer Wellenlänge durch das Interferenzfilter gelassen wird. Als Resultat lässt das Interferenzfilter nur ein bestimmtes Frequenzband passieren.

Dadurch kann eine Filtereinrichtung realisiert werden, die in vorgegebenen sichtbaren Wellenlängenbereichen und/oder in vorgegebenen Strahlrichtungen für sichtbares Licht durchlässig ist. Dadurch kann erreicht werden, dass in der ersten Betriebsart (Blende bzw. Filtereinrichtung im Strahlengang der Basis-Lichtquelle) durch den Kraftfahrzeugscheinwerfer ein so genanntes Streulicht, insbesondere in einem vorgegebenen Wellenlängenbereich oder in vorgegebenen Wellenlängenbereichen, in den eigentlich dunklen Bereich oder oberhalb der Hell-Dunkel-Grenze abgestrahlt wird.

## Patentansprüche

1. Kraftfahrzeugscheinwerfer (1)
- mit einer Basis-Lichtquelle (2) und einer in zumindest zwei Positionen positionierbaren für Infrarot-Strahlung durchlässigen Filtereinrichtung (5),
- wobei der Kraftfahrzeugscheinwerfer (1) in zumindest zwei Betriebsarten betreibbar ist,
- wobei die für Infrarot-Strahlung durchlässige Filtereinrichtung (5) in einer ersten Betriebsart teilweise im Strahlengang der Basis-Lichtquelle (2) positioniert ist, und
- wobei die für Infrarot-Strahlung durchlässige Filtereinrichtung (5) in einer zweiten Betriebsart außerhalb des Strahlenganges der Basis-Lichtquelle (2) positioniert ist, **dadurch gekennzeichnet, daß** der Kraftfahrzeugscheinwerfer eine Infrarot-Strahlungseinrichtung (3), enthält, die in der ersten Betriebsart aktiviert ist und in der zweiten Betriebsart deaktiviert ist.

2. Kraftfahrzeugscheinwerfer (1) nach Anspruch 1,
bei dem die Infrarot-Strahlungseinrichtung (3) derart mit der für Infrarot-Strahlung durchlässigen Filtereinrichtung (5) verbunden ist, und die für infrarot-Strahlung durchlässige Filtereinrichtung (5) derart positionierbar ist, dass von der infrarot-Strahlungseinrichtung (3) abgestrahltes Licht in der ersten Betriebsart im Strahlengang des von der Basis-Lichtquelle (2) abgestrahlten Lichtes liegt.

3. Kraftfahrzeugscheinwerfer (1) nach einem der vorhergehenden Ansprüche,
bei dem die für Infrarot-Strahlung durchlässige Filtereinrichtung (5) die Infrarot-Strahlungseinrichtung (3) trägt.

4. Kraftfahrzeugscheinwerfer (1) nach einem der vorhergehenden Ansprüche,
bei dem die für Infrarot-Strahlung durchlässige Filtereinrichtung (5) für sichtbares Licht undurchlässig ist.

5. Kraftfahrzeugscheinwerfer (1) nach einem der vorhergehenden Ansprüche,
bei dem die für Infrarot-Strahlung durchlässige Filtereinrichtung (5) in der ersten Betriebsart als Blende für sichtbares Licht wirkt.

6. Kraftfahrzeugscheinwerfer (1) nach einem der vorhergehenden Ansprüche,
bei dem die für Infrarot-Strahlung durchlässige Filtereinrichtung (5) ein Interferenzfilter umfasst.

7. Kraftfahrzeugscheinwerfer (1) nach einem der vorhergehenden Ansprüche,
bei dem die für Infrarot-Strahlung durchlässige Filtereinrichtung (5) derart hergerichtet ist, dass sie auch für zumindest einen definierten sichtbaren Wellenlängenbereich durchlässig ist.

8. Kraftfahrzeugscheinwerfer (1) nach einem der vorhergehenden Ansprüche,
bei dem die Infrarot-Strahlungseinrichtung (3) halbleiterbasiert ausgeführt ist.

9. Kraftfahrzeugscheinwerfer nach einem der vorhergehenden Ansprüche,
bei dem die Basis-Lichtquelle (2) als Halogenlampe, als Gasentladungslampe, insbesondere als Xenon-Lampe, oder halbleiterbasiert ausgeführt ist.

## Claims

1. A motor vehicle headlight (1)
- with a base light source (2) and a filter device (5) which is permeable to infrared radiation and can be positioned in at least two positions,
- wherein the motor vehicle headlight (1) can be operated in at least two operating modes,
- wherein the filter device (5) which is permeable to infrared radiation is positioned, in a first operating mode, partly in the beam path of the base light source (2), and
- wherein, in a second operating mode, the filter device (5) which is permeable to infrared radiation is positioned outside the beam path of the base light source (2),
**characterised in that** the motor vehicle headlight contains an infrared radiation device (3) which is activated in the first operating mode and is deactivated in the second operating mode.

2. A motor vehicle headlight (1) according to claim 1, wherein the infrared radiation device (3) is connected to the filter device (5) which is permeable to infrared radiation, and the filter device (5) which is permeable to infrared radiation is positioned in such a way that light emitted by the infrared radiation device (3), in the first operating mode, lies in the beam path of the light emitted by the base light source (2).

3. A motor vehicle headlight (1) according to any one of the preceding claims, wherein the filter device (5) which is permeable to infrared radiation carries the infrared radiation device (3).

4. A motor vehicle headlight (1) according to any one of the preceding claims, wherein the filter device (5) which is permeable to infrared radiation is not permeable to visible light.

5. A motor vehicle headlight (1) according to any one of the preceding claims, wherein the filter device (5) which is permeable to infrared radiation, in the first operating mode, acts as a screen for visible light.

6. A motor vehicle headlight (1) according to any one of the preceding claims, wherein the filter device (5) which is permeable to infrared radiation comprises an interference filter.

7. A motor vehicle headlight (1) according to any one of the preceding claims, wherein the filter device (5) which is permeable to infrared radiation is arranged in such a way that it is also permeable to at least one defined visible wavelength range.

8. A motor vehicle headlight (1) according to any one of the preceding claims, wherein the infrared radiation device (3) is semiconductor-based.

9. A motor vehicle headlight according to any one of the preceding claims, wherein the base light source (2) is configured as a halogen lamp, a gas discharge lamp, in particular as a xenon lamp, or is semiconductor-based.

## Revendications

1. Projecteur de véhicule automobile (1) comprenant:
- une source lumineuse de base (2) et une installation de filtre (5) qui peut être mise dans au moins deux positions pour la transparence au rayonnement infrarouge,
- le projecteur de véhicule automobile (1), fonctionnant selon au moins deux modes de fonctionnement,
- l'installation de filtre (5) transparente au rayonnement infrarouge, pouvant être placée au moins en partie dans le chemin du faisceau lumineux de la source lumineuse de base (2) dans un premier mode de fonctionnement, et
- l'installation de filtre transparente (5) au rayonnement infrarouge, pouvant être positionnée en dehors du chemin du faisceau lumineux de la source lumineuse de base (2) dans le second mode de fonctionnement,
**caractérisé en ce que**
le projecteur comporte une installation de rayonnement infrarouge (3) activée dans le premier mode de fonctionnement et désactivée dans le second mode de fonctionnement.

2. Projecteur de véhicule automobile (1) selon la revendication 1,
selon lequel
l'installation de rayonnement infrarouge (3) est reliée à l'installation de filtre (5) transparente au rayonnement infrarouge, et
l'installation de filtre (5) transparente au rayonnement infrarouge, se positionnant de façon que, dans le premier mode de fonctionnement, le faisceau lumineux émis par l'installation de rayonnement infrarouge (3), se situe dans le chemin du faisceau de lumière émis par la source lumineuse de base (2).

3. Projecteur de véhicule automobile (1) selon l'une des revendications précédentes,
selon lequel
l'installation de filtre (5) transparente au rayonnement infrarouge, porte l'installation de rayonnement infrarouge (3).

4. Projecteur de véhicule automobile (1) selon l'une des revendications précédentes,
selon lequel
l'installation de filtre (5) transparente au rayonnement infrarouge, est opaque à la lumière visible.

5. Projecteur de véhicule automobile (1) selon l'une des revendications précédentes,
selon lequel
l'installation de filtre (5) transparente au rayonnement infrarouge, agit comme écran à la lumière visible pour le premier mode de fonctionnement.

6. Projecteur de véhicule automobile (1) selon l'une des revendications précédentes,
selon lequel
l'installation de filtre (5) transparente au rayonnement infrarouge, comporte un filtre à interférences.

7. Projecteur de véhicule automobile (1) selon l'une des revendications précédentes,
selon lequel
l'installation de filtre (5) transparente au rayonnement infrarouge, est transparente également pour au moins une plage de longueurs d'onde dans le domaine visible.

8. Projecteur de véhicule automobile (1) selon l'une des revendications précédentes,
selon lequel
l'installation de rayonnement infrarouge (3), est à base de semi-conducteurs.

9. Projecteur de véhicule automobile (1) selon l'une des revendications précédentes,
selon lequel
la source lumineuse de base (2), est une lampe à halogène, une lampe à décharge de gaz et notamment, une lampe xénon ou une lampe utilisant des semi-conducteurs.
